# EUROPÄISCHE PATENTSCHRIFT

(11) **EP 1 030 337 B1**
(45) Veröffentlichungstag und Bekanntmachung des Hinweises auf die Patenterteilung: **13.08.2003**
(21) Anmeldenummer: 00101907.4
(22) Anmeldetag: 01.02.2000
(51) Int. Cl.: H01H 71/46

(54) **Elektrisches Installationsschaltgerät**
Electrical installation switchgear
Interrupteur d'installation électrique

(30) Priorität: 15.02.1999 DE 19906236
(43) Veröffentlichungstag der Anmeldung: 23.08.2000
(73) Patentinhaber: ABB PATENT GmbH, 68526 Ladenburg (DE)
(72) Erfinder: Matejka, Rainer, 69214 Eppelheim (DE); Kommert, Richard, Dipl.-Ing., 69124 Heidelberg (DE)
(74) Vertreter: Miller, Toivo

(56) Entgegenhaltungen:
- EP-A- 0 511 042
- WO-A-95/23422
- US-A- 3 720 891
- US-A- 5 140 115

## Beschreibung

Die Erfindung betrifft ein elektrisches Installationsschaltgerät gemäß dem Oberbegriff des Anspruches 1. Installationsschaltgeräte in diesem Zusammenhang sind Leitungsschutzschalter oder Fehlerstromschutzschalter, die wenigstens eine Einfach- oder Doppelkonkaktstelle aufweisen und deren Gehäuse etwa eine T-Form aufweist. Dabei befindet sich die Befestigungsfläche, mit der das Installationsschaltgerät auf einer Hutprofilschiene oder dergleichen befestigt werden kann, an der freien Längsfläche des Quersteges der T-Form. Parallel hierzu verläuft eine vordere Frontfläche an der Stirnseite des Längssteges der T-Form und zwei hintere Frontflächen am Querbalken der T-Form; weiterhin sind senkrecht dazu verlaufende Schmalseitenwände an den Stirnflächen des Quersteges und an den Seitenflächen des Längssteges vorgesehen.

Es besteht die Aufgabe, die Schaltstellung der Kontaktstelle des Installationsschaltgerätes festzustellen und anzuzeigen, was meist mittels eines Hilfsschalters erfolgt.

Bei Leitungsschutzschaltern und Fehlerstromschutzschaltern werden die Hilfsschalter seitlich an eine der Breitseitenflächen angesetzt; über geeignete Kupplungselemente wird die Schaltstellung des beweglichen Kontaktstückes oder gegebenenfalls der Kontaktbrücke auf den Hilfsschalter übertragen, so daß die Schaltstellung somit angezeigt werden kann. Bekannt ist eine Anordnung bei der an einer der hinteren Frontflächen im Bereich des Steges eine Öffnung vorgesehen ist, in die parallel zum Steg ein Hilfsschalter eingefügt werden kann, siehe EP 0 511 042 B1; diese Ausgestaltung ist für Motorschutzschalter gedacht. Bei Leitungsschutzschaltern oder Federstromschutzschaltern sind die Hilfsschalter deshalb seitlich angereiht, weil aufgrund der Ausgestaltung der Installationsverteilungen mit Abdeckungen ausreichend Platz für einen in die Öffnung der hinteren Frontwand einsetzbaren Hilfsschalter nicht gegeben ist.

Aufgabe der Erfindung ist es, ein elektrisches Installationsgerät der eingangs genannten Art zu schaffen, bei dem der Hilfsschalter auf einfache Weise und platzsparend am Installationsschaltgerät festgelegt werden kann.

Diese Aufgabe wird erfindungsgemäß gelöst durch die Merkmale des Anspruches 1.

Danach ist der Hilfsschalter an einer der Schmalseitenwänden ansetzbar und über ein die Hilfsschalterkontaktstelle betätigendes Kuppelelement, das quer zur Schmalseitenwand verläuft, mit dem beweglichen Kontaktstück koppelbar. Die Breite des Hilfsschalters entspricht der Modulbreite eines Leitungsschutzschalterpoles.

In bevorzugter Weise wird bei Leitungs- oder Fehlerstromschutzschaltern der Hilfsschalter an der Stirnfläche des Quersteges befestigt. Dadurch wird im Bereich der vorderen Frontfläche eine Verbreiterung des Steges der T-Form vermieden, so daß ein Einbau in eine Installationsverteilung mit einer Frontabdeckung nicht behindert wird.

Die Hilfsschalterbreite entspricht der Breite eines Leitungsschutzschalter- oder Fehlerstromschutzschaltermoduls, so daß die Breitseiten des Installationsgerätes von dem Hilfsschalter nicht überragt werden.

Das Kupplungselement ist in vorteilhafter Weise ein Schieber, der unter der Kraft einer Feder gegen das bewegliche Kontaktstück, beispielsweise gegen eine Kontaktbrücke oder gegen einen mit der Kontaktbrücke verbundenen Umlenkhebel oder gegen den Kontakthebel gedrückt ist.

Der Hilfsschalter ist in bevorzugter Weise ein Mikroschalter, der in dem Hilfsschaltergehäuse untergebracht ist; am Kupplungselement, d. h. am Schieber, ist eine Nockenfläche vorgesehen, die beim Hin- und Herbewegen des Schiebers den Mikroschalter betätigt.

An der Stelle, an der der Hilfsschalter befestigt wird, besitzt das Installationsgerät eine Öffnung, in die beispielsweise eine Anschlußleitung eingeführt werden kann; bei der erfindungsgemäßen Ausgestaltung wird diese Einführöffnung für eine Anschlußleitung genutzt, um den Hilfsschalter am Installationsgerät zu befestigen. Aus diesem Grunde muß diese Öffnung auch nicht verschlossen werden, wenn der Hilfsschalter nicht angesetzt werden sollte. Dies gilt auch dann, wenn eine zusätzliche Öffnung lediglich zum Einschieben des Hilfsschalters vorgesehen ist.

Weitere vorteilhafte Ausgestaltungen und Verbesserungen der Erfindung sind den weiteren Unteransprüchen zu entnehmen.

Zur Fixierung des Hilfsschaltergehäuses können Rastelemente vorgesehen sein, mit denen das Hilfsschaltergehäuse am Gehäuse des Installationsschaltgerätes fixiert werden kann.

Anhand der Zeichnung, in der ein Ausführungsbeispiel der Erfindung dargestellt ist, soll die Erfindung sowie weitere vorteilhafte Ausgestaltungen und Verbesserungen der Erfindung näher erläutert und beschrieben werden.

Es zeigt die einzige Fig. eine Aufsicht bzw. Einsicht in einen Leitungsschutzschalter.

Die einzige Fig. zeigt eine Einsicht in einen Leitungsschutzschalter 10 mit einem Gehäuse 11, das eine T-Form besitzt mit einem Quersteg 12 und einem Längssteg 13. Der Quersteg 12 verläuft parallel zur Befestigungsfläche 14 des Leitungsschutzschalters 10 und besitzt an dieser eine Ausnehmung mit einer feststehenden Nase 15 und einer nicht gezeichneten beweglichen Nase, hinter die jeweils eine Hutprofiltragschiene 16, strichliert gezeichnet, im montierten Zustand greifen.

Aufgrund der T-Form besitzt der Leitungsschutzschalter eine vordere Frontfläche 17 und zwei hintere Frontflächen 18, 18a, wobei aus der vorderen Frontfläche 17 ein Schaltknebel 19 herausragt. Zwischen der vorderen Frontfläche 17, die in der Stirnfläche des Längssteges 13 liegt, und den beiden hinteren Frontflächen 18 befinden sich vordere Schmalseitenwände 20 und 20a, und zwischen den hinteren Frontflächen 18, 18a und der Befestigungsfläche 14 sind hintere Schmalseitenflächen 21, 21 a vorgesehen. Die Schmalseitenflächen verlaufen etwa senkrecht zur Frontfläche 17 bzw. zur Befestigungsfläche 14.

Bei der Ausgestaltung nach der einzigen Fig. besitzt der Leitungsschutzschalter ein Schaltschloß 22, das in nicht näher dargestellter Weise mit dem Schaltknebel 19 verbunden ist, einen Thermobimetallstreifen 23, einen Magnetauslöser 24 und eine Lichtbogenlöschanordnung 25. An dem Magnetauslöser 24 befindet sich, wie bekannt, ein feststehendes Kontaktstück 26, das mit einem an einem Kontakthebel 27 befestigten beweglichen Kontaktstück 28 zusammenwirkt; die einzige Fig. zeigt die Kontaktstelle mit den beiden Kontaktstücken 26 und 28 in geschlossenem Zustand. Beidseitig zu den eben beschriebenen Komponenten befinden sich Anschlußklemmen 29 und 30.

An der hinteren Schmalseitenwand 21, also an derjenigen,an der die Befestigungsfläche 14 anschließt und die dem Kontakthebel 27 benachbart ist, ist ein Hilfsschalter 31 angebracht, vorzugsweise verrastet, der ein Gehäuse 32 aufweist, in dem sich ein Mikroschalter 33 befindet. Das Gehäuse 32 besitzt einen Führungsarm 34, auf dem ein Schieber 35 parallel zur Befestigungsfläche 14 hin- und herverschiebbar ist, wobei der Schieber 35 dauernd nach innen gegen den Kontakthebel 27 mittels einer Druckfeder 36 gedrückt ist. Nach innen besitzt der Schieber eine Nase 37, die gegen den Kontakthebel 27 anliegt, und im Bereich des Hilfsschalters bzw. des Mikroschalters 33 eine durch eine Schrägfläche 38 gebildete Nockenfläche, mit der dann, wenn der Schieber 35 nach links verschoben wird, der Schaltstößel 39 des Mikroschalters 33 betätigt wird. Dies ist der Fall, wenn der Kontakthebel 27 bei einer Schalthandlung in Ausschaltstellung gelangt. Dann läuft die Schrägfläche 38 auf den Betätigungsstößel 39 auf und öffnet bzw. schließt den Mikroschalter und umgekehrt, je nachdem wie der Mikroschalter angeschlossen ist. Das Hilffschaltergehäuse 32 besitzt weiterhin Anschlußklemmen 40, die ebenso wie die Anschlußklemmen 29 und 30 von der Vorderseite betätigbar sind.

Der Führungsarm 34 mit dem Schieber 35 wird durch eine für einen Leiteranschluß dienende Öffnung parallel zur Befestigungsfläche in den Schalter eingeschoben.

Die Breite des Hilfsschalters 31 in Richtung der Längserstreckung der Hutprofilschiene 16 entspricht genau der Modulbreite beispielsweise eines Leitungsschutzschalterpoles. Auf diese Weise überragt der Hilfsschalter 31 den Leitungsschutzschaltermodul 10 beidseitig nicht.

Die Anbringung des Hilfsschaltermoduls auf der hinteren Schmalseite 21 hat zur Folge, daß Abdeckungen in einer Installationsverteilung, die parallel zur Befestigungsfläche oder zur Frontfläche 17 verlaufen und an die vorderen Schmalseitenwände 20, 20a anschließen, durch den Hilfsschalteranbau nicht behindert werden.

Einen weiteren Vorteil findet man darin, daß der Hilfsschalter in eine Öffnung an der hinteren Schmalseitenwand eingesteckt und dort verrastet ist; eine solche Öffnung, die zusätzlich zu einer Klemmenanschlußöffnung vorgesehen sein kann, braucht, wenn ein Hilfsschalter vorgesehen ist, nicht gesondert verschlossen werden.

In der Zeichnung ist dargestellt, daß das Kuppelelement etwa senkrecht zur hinteren Schmalseitenfläche 21 verläuft; es besteht natürlich auch die Möglichkeit, je nach Anordnung des Kontakthebels das Kuppelelement schräg zur Schmalseitenfläche, d. h. unter einem Winkel, anzuordnen.

## Patentansprüche

1. Elektrisches Installationsschaltgerät, insbesondere Leitungsschutzschalter oder Fehlerstromschutzschalter, mit wenigstens einer Einfach- oder Doppelkontaktstelle, mit einem dieser Kontaktstelle zugeordneten Hilfsschalter zur Schaltstellungsanzeige, dessen Schaltkontaktstelle mit dem beweglichen Kontaktstück gekuppelt ist, mit einem etwa T-förmigen Gehäuse, das eine Befestigungsfläche am freien Quersteg der T-Form, etwa parallel dazu eine vordere Frontfläche an der Stirnseite des Längssteges der T-Form und zwei ebenfalls etwa parallel dazu verlaufende hintere Frontflächen am Querbalken der T-Form sowie senkrecht dazu verlaufende hintere Schmalseitenwände an den Stirnflächen des Quersteges und an den Seitenflächen des Längssteges der T-Form und beidseitig und senkrecht zu den Frontflächen vordere Schmalseitenwänden sowie seitlich Breitseitenflächen aufweist, **dadurch gekennzeichnet, daß** der Hilfsschalter an einer der Schmalseitenwände ansetzbar und daran verrastbar und über ein die Hilfsschalterkontaktstelle betätigendes Kuppelelement, das quer zu der Schmalseitenwand verläuft, mit dem beweglichen Kontaktstück kuppelbar ist.

2. Elektrisches Installationsschaltgerät nach Anspruch 1, **dadurch gekennzeichnet, daß** der Hilfsschalter an einer hinteren Schmalseitenflächen bzw. an der der Stirnseite des Quersteges der T-Form befestigt ist.

3. Elektrisches Installationsschaltgerät nach Anspruch 1 oder 2, mit im Schaltgerätgehäuse befindlichen Anschlußklemmen, die über an den hinteren Frontflächen angeordnete erste Öffnungen mittels eines Werkzeuges zugänglich sind und in die über an der Befestigungsfläche anschließenden Schmalseitenflächen vorgesehene zweite Öffnungen Anschlußleiter einfügbar sind, **dadurch gekennzeichnet, daß** der Hilfsschalter mit dem Kuppelelement in eine der zweiten Öffnungen einschiebbar ist, so daß das Kuppelelement mit dem beweglichen Kontaktstück in Eingriff gelangt.

4. Elektrisches Installationsschaltgerät nach einem der vorigen Ansprüche, **dadurch gekennzeichnet, daß** das Kuppelelement ein Schieber ist, der die im Hilfsschalter befindliche Kontaktstelle betätigt.

5. Elektrisches Installationsschaltgerät nach einem der vorigen Ansprüche, **dadurch gekennzeichnet, daß** die Hilfsschalterkontaktstelle ein Mikroschalter ist.

6. Elektrisches Instaliationsschaltgerät nach Anspruch 5, **dadurch gekennzeichnet, daß** der Schieber eine Nockenfläche aufweist, die den Mikroschalter betätigt.

7. Elektrisches Instllationsschaltgerät nach einem der vorigen Ansprüche, **dadurch gekennzeichnet, daß** im Hilfsschaltergehäuse Anschlußklemmen für den Hilfsschalter vorgesehen sind, die von der Frontseite aus betätigbar sind.

8. Elektrisches Installationsschaltgerät nach einem der vorigen Ansprüche, **dadurch gekennzeichnet, daß** das Kuppelelement dauernd federnd gegen das bewegliche Kontaktstück gedrückt ist.

9. Elektrisches Installationsschaltgerät nach einem der vorigen Ansprüche, mit einem das bewegliche Kontaktstück tragenden schwenkbaren Kontakthebel, **dadurch gekennzeichnet, daß** der Schieber mit dem Kontakthebel in Eingriff steht.

10. Elektrisches Installationsschaltgerät nach einem der Ansprüche 1 bis 8 mit einer zwei feststehende Kontaktstücke überbrückenden Kontaktbrücke, **dadurch gekennzeichnet, daß** das Kuppelelement mit der Kontaktbrücke in Eingriff steht.

11. Elektrisches Installationsschaltgerät nach einem der vorherigen Ansprüche, **dadurch gekennzeichnet, daß** das Kuppelelement ein Schwenkhebel ist.

## Claims

1. Electrical service switching device, in particular a circuit-breaker or residual-current-operated circuit-breaker, having at least one single-contact point or twin-contact point, having an auxiliary switch, assigned to one of these contact points, for displaying the switch position, whose switching contact point is coupled to the moveable contact piece, and having an approximately T-shaped housing which has a fastening service on the free transverse web of the T shape, approximately parallel thereto a leading front surface on the end face of the longitudinal web of the T shape and two trailing front surfaces, likewise running parallel thereto, on the transverse beam of the T shape, as well as trailing narrow-side walls, running perpendicular thereto, on the end faces of the transverse web and on the lateral surfaces of the longitudinal web of the T shape and leading narrow-side walls on both sides of and perpendicular to the front surfaces, as well as lateral broadside surfaces, **characterized in that** the auxiliary switch can be attached to one of the narrow-side walls and be latched thereon and can be coupled to the moveable contact piece via a coupling element which actuates the auxiliary switch contact point and runs transverse to the narrow-side wall.

2. Electrical service switching device according to Claim 1, **characterized in that** the auxiliary switch is fastened on a trailing narrow-side surface or on the end face of the transverse web of the T shape.

3. Electrical service switching device according to Claim 1 or 2 having supply terminals which are located in the switching device housing and are accessible via first openings arranged on the trailing front surfaces by means of a tool and into which supply leads can be inserted via second openings provided on the narrow-side surfaces adjoining the fastening surface **characterized in that** the auxiliary switch can be inserted with the coupling element into one of the two openings so that the coupling element comes into engagement with the moveable contact piece.

4. Electrical service switching device according to one of the preceding claims, **characterized in that** the coupling element is a slider which actuates the contact point located in the auxiliary switch.

5. Electrical service switching device according to one of the preceding claims, **characterized in that** the auxiliary switch contact point is a microswitch.

6. Electrical service switching device according to Claim 5, **characterized in that** the slider has a cam surface which actuates the microswitch.

7. Electrical service switching device according to one of the preceding claims, **characterized in that** there are provided for the auxiliary switch in the auxiliary switch housing supply terminals which can be actuated from the front side.

8. Electrical service switching device according to one of the preceding claims, **characterized in that** the coupling element is pressed permanently in a resilient fashion against the moveable contact piece.

9. Electrical service switching device according to one of the preceding claims, having a pivotable contact lever supporting the moveable contact piece, **characterized in that** the slider engages with the contact lever.

10. Electrical service switching device according to one of Claims 1 to 8, having a contact bridge bridging two stationary contact pieces, **characterized in that** the coupling element engages with the contact bridge.

11. Electrical service switching device according to one of the preceding claims, **characterized in that** the coupling element is a pivoting lever.

## Revendications

1. Interrupteur d'installation électrique, en particulier disjoncteur de protection de ligne ou disjoncteur de protection à courant de défaut, avec au moins un contact simple ou un contact double, avec un interrupteur auxiliaire associé audit contact pour l'indication de la position de commutation, dont le contact est couplé à la pièce de contact mobile, avec un boîtier sensiblement en forme de T, lequel boîtier présente une surface de fixation au niveau de la barre transversale libre du profil en T, sensiblement parallèlement à celle-ci, une surface frontale antérieure sur la face frontale de la barre longitudinale du profil en T et deux surfaces frontales postérieures, également parallèles, sur la barre transversale du profil en T, ainsi que des parois de petits côtés postérieures, perpendiculaires à celles-ci, sur les faces frontales de la barre transversale et sur les surfaces latérales de la barre longitudinale du profil en T et de part et d'autre des surfaces frontales et perpendiculairement à celles-ci, des parois de petits côtés antérieures et latéralement des parois de grands côtés, **caractérisé en ce que** l'interrupteur auxiliaire peut être monté et encliqueté sur l'une des parois de petit côté et peut être couplé à la pièce de contact mobile par l'intermédiaire d'un élément de couplage, qui actionne le contact d'interrupteur auxiliaire et s'étend perpendiculairement à la paroi de petit côté.

2. Interrupteur d'installation électrique selon la revendication 1, **caractérisé en ce que** l'interrupteur auxiliaire est fixé à une surface de petit côté postérieure ou à celle de la face frontale de la barre transversale du profil en T.

3. Interrupteur d'installation électrique selon la revendication 1 ou 2, avec des bornes de connexion logées à l'intérieur du boîtier d'interrupteur qui sont accessibles à l'aide d'un outil au travers de premières ouvertures aménagées dans les surfaces frontales postérieures et dans lesquelles des conducteurs de connexion peuvent être insérés au travers de secondes ouvertures aménagées dans la paroi de petit côté attenante à la surface de fixation, **caractérisé en ce que** l'interrupteur auxiliaire avec l'élément de couplage peut être inséré dans l'une des deuxièmes ouvertures, de telle sorte que l'élément de couplage vienne en prise avec la pièce de contact mobile.

4. Interrupteur d'installation électrique selon une des revendications précédentes, **caractérisé en ce que** l'élément de couplage est un coulisseau qui actionne le contact logé dans l'interrupteur auxiliaire.

5. Interrupteur d'installation électrique selon une des revendications précédentes, **caractérisé en ce que** le contact d'interrupteur auxiliaire est un micro-interrupteur.

6. Interrupteur d'installation électrique selon la revendication 5, **caractérisé en ce que** le coulisseau présente une surface formant came qui actionne le micro-interrupteur.

7. Interrupteur d'installation électrique selon une des revendications précédentes, **caractérisé en ce qu'**il est prévu dans le boîtier d'interrupteur auxiliaire des bornes de connexion pour l'interrupteur auxiliaire, qui peuvent être actionnées à partir de la face frontale.

8. Interrupteur d'installation électrique selon une des revendications précédentes, **caractérisé en ce que** l'élément de couplage est pressé élastiquement de. manière permanente contre la pièce de contact mobile.

9. Interrupteur d'installation électrique selon une des revendications précédentes, avec un levier de contact pivotant qui porte la pièce de contact mobile, **caractérisé en ce que** le coulisseau est en prise avec le levier de contact.

10. Interrupteur d'installation électrique selon une des revendications 1 à 8, avec un pontet de contact qui ponte deux pièces de contact fixes, **caractérisé en ce que** l'élément de couplage est en prise avec le pontet de contact.

11. Interrupteur d'installation électrique selon une des revendications précédentes, **caractérisé en ce que** l'élément de couplage est un levier pivotant.
